# EUROPÄISCHE PATENTSCHRIFT

(11) **EP 3 460 138 B1**
(45) Veröffentlichungstag und Bekanntmachung des Hinweises auf die Patenterteilung: **09.11.2022**
(21) Anmeldenummer: 18195752.3
(22) Anmeldetag: 20.09.2018
(51) Int. Cl.: E04B 2/82, E05D 15/06, B63B 29/02

(54) **ANORDNUNG ZUM AUSBILDEN ZUMINDEST EINER WAND, INSBESONDERE EINER BORDWAND AUF EINEM SCHIFF**
DEVICE FOR FORMING OF AT LEAST ONE WALL, IN PARTICULAR AN ONBOARD WALL ON A SHIP
DISPOSITIF DE FORMATION D'AU MOINS UNE PAROI, EN PARTICULIER D'UN BORDÉ SUR UN NAVIRE

(30) Priorität: 20.09.2017 DE 102017121827
(43) Veröffentlichungstag der Anmeldung: 27.03.2019
(73) Patentinhaber: Joachimmeyer, Peter, 26655 Westerstede (DE)
(72) Erfinder: Joachimmeyer, Peter, 26655 Westerstede (DE)
(74) Vertreter: Jabbusch, Matthias

(56) Entgegenhaltungen:
- EP-B1- 1 035 287
- DE-A1- 2 159 539
- DE-A1-102010 038 084
- DE-U1-202010 010 595
- JP-A- 2001 098 836
- JP-U- S59 138 682
- KR-A- 20050 104 537
- KR-B1- 100 665 692
- US-A1- 2014 250 629

## Beschreibung

Die Erfindung betrifft eine Anordnung zum Ausbilden zumindest einer Wand, insbesondere einer Bordwand auf einem Schiff, mit Wandelementen, die verfahrbar an einem Schienensystem gehalten sind.

Neben festen Wänden, insbesondere Raumwänden, sind auch lose Wände bekannt, die aus Wandelementen ausgebildet werden können und die nach Wegnahme der Wandelemente auch wieder entfernt werden können. Derartige lose Wände sind beispielsweise in Sälen von Hotels oder Gaststätten bekannt, um Konferenzräume oder auch Saalabschnitte ausbilden zu können, siehe z.B. DE 2159539 A1, JP S 59138682 U und EP 1035287 A2.

Eine aus Wandelementen ausgebildete Wand kann aber auch auf einem Schiff vorgesehen sein. Hierbei kann es sich um ein größeres Kreuzfahrtschiff oder auch um eine Yacht handeln, in der bestimmte Bereiche temporär durch Wände abgegrenzt werden sollen, z.B. um vor Witterungen zu schützen. Derartige Bereiche sind beispielsweise Pool-Bereiche oder auch sogenannte Launch-Bereiche, in denen sich Personen zum Zwecke der Entspannung aufhalten sollen. Bordwände können dort z.B. als Deckshauswände ausgebildet sein.

Damit diese Entspannung nicht durch die bei einer Schifffahrt auftretenden äußeren Einflüsse, wie Wind oder auch Gischt oder Witterung gestört werden, ist bei Auftreten entsprechender Einflüsse eine Wand ausbildbar, die aus Wandelementen hergestellt ist.

Derartige Wandelemente sind an Land wie auch auf Schiffen bekannt. Sie sind regelmäßig an einem Schienensystem verfahrbar gehalten, um sie in eine Position zu bringen, in der sie gemeinsam mit anderen Wandelementen eine Wand bilden können.

Der Erfindung liegt die Aufgabe zugrunde, eine eingangs genannte Anordnung zum Ausbilden zumindest einer Wand aufzuzeigen, mit der insbesondere auf einem Schiff eine Wand sicher und maßhaltig aufgebaut werden kann.

Diese Aufgabe ist mit einem Schienensystem gemäß Anspruch 1 gelöst.

Die erfindungsgemäße Anordnung schlägt ein spezielles Schienensystem vor. Dieses Schienensystem hat nicht übliche Schienen aus einem beispielsweise rohrförmigen Material, sondern Schienen mit einem U-förmigen Querschnitt. Aufgrund dieser Ausbildung können Laufrollen nicht außen an eine Schiene angelegt werden, sondern in das Innere der U-förmigen Schienen verbracht werden. Damit ist ein Schutz der Laufrollen gegen Einflüsse von außen vorteilhaft hergestellt, da auf diese Weise die Rollen gegen Einflüsse von Salzwasser und Witterung geschützt sind. Die Schienen können mehrteilig ausgebildet sein.

Die freien Enden der U-Schenkel sind nach innen etwa rechtwinkelig abgewinkelt. Damit sind die freien Enden der U-Schenkel aufeinander zugerichtet, zwischen ihnen bleibt ein Abstand ausgebildet. Die Laufrollen werden in das Innere der U-förmigen Schienen mit dem Tragkörper gebracht. Dieser ist mit den Laufrollen ausgerüstet, seine Weite ist dabei geringer als der Innenquerschnitt der Schienen, so dass er in das Innere der Schienen eingebracht werden kann. Der Tragkörper ist mit einem Aufhängeelement verbunden, das an das Wandelement anschlagbar ist. Auf diese Weise wird das Wandelement mit dem Tragkörper verbunden und kann über die Laufrollen des Tragkörpers an der Schiene gehalten werden und entlang der Schiene verfahren werden.

Mit der aufgezeigten Anordnung sind Wandelemente insbesondere auf Schiffen sicher und lagegenau verfahrbar.

Nach einer ersten Weiterbildung der Erfindung ist vorgesehen, dass die Schienen mit Befestigungsmitteln zum Anordnen an zumindest einer Raumwand, vorzugsweise an einer Raumdecke versehen sind. Die Schienen werden an einer Raumwand befestigt, vorzugsweise an einer Raumdecke. Auf Schiffen sind Pool-Bereiche oder auch Launch-Bereiche regelmäßig mit einer Raumdecke versehen, die Versorgungsleitungen und Lichtelemente trägt. An einer derartigen Raumdecke können die Schienen der erfindungsgemäßen Anordnung im geplanten Verlauf der losen Raumwand angeordnet werden, damit die Wandelemente über die Schienen in diese Positionen bringbar sind.

Der in die Schienen einbringbare Tragkörper hat Erfindungsgemäß zwei parallel zueinander ausgerichtete Wandungen, jeweils eine Laufrolle ist an diesen Wandungen anordnet. Nach dieser Weiterbildung sind zwei parallel zueinander ausgerichtete Laufrollen gegeben, diese können in das Schienensystem mit U-förmigem Querschnitt so eingebracht werden, dass die Laufrollen auf den abgewinkelten freien Enden der U-Schenkel aufstehen. Mit den Laufrollen ist dann der Tragkörper entlang der Schiene verfahrbar. Diese Verfahrbarkeit des Tragkörpers wird dann in die Verfahrbarkeit des Wandelementes umgesetzt.

Erfindungsgemäß ist vorgesehen, dass an einer dritten Wandung des Tragkörpers zumindest eine über den Tragkörper hinaus vorstehende Stützrolle angeordnet ist. Der Verfahrbarkeit des Tragkörpers dienen die Laufrollen. Eine Stützrolle ist vorteilhaft dazu geeignet, den Tragkörper an der Innenseite der U-förmigen Schiene abzustützen, in der der Tragkörper angeordnet ist. Dazu steht die Stützrolle über den Tragkörper hinaus vor, so dass sie zum Beispiel über die Laufrollen hinweg sich an der Innenseite der Schiene abstützen kann. Erfindungsgemäß sind dabei zwei oder vier Stützrollen vorgesehen, die sich an den einander gegenüberliegenden Innenseiten der U-Schenkel der Schiene abstützen. Dadurch wird ein Spiel des Tragkörpers in der Schiene minimiert. Das Abstützen stabilisiert somit die Anordnung des Tragkörpers im Inneren der Schiene. Es wird eine Seitenführung bei der Verfahrung von Wandelementen ausgebildet, damit wird auch ein Pendeln der Wandelemente während der Verschiebung beispielsweise auch bei höheren Windstärken auf einem Schiff vermindert.

Erfindungsgemäß ist vorgesehen, dass die Stützrollen am Tragkörper auf einer dem Wandelement gegenüberliegenden dritten Wandung angeordnet sind. Diese Anordnung bringt die Stützrollen oberhalb des Wandelementes. Sie dienen nicht einer Aufhängung des Wandelementes innerhalb des Schienensystems, sondern können neben einer Abstützung an den Innenseiten des Schienensystems auch zu einer Sortierung der Wandelemente beispielsweise bei ihrer Abstellung an einem definierten Ort sorgen.

Erfindungsgemäß sind die Stützrollen an einem Tragkörper in voneinander verschiedenen Höhenebenen oberhalb der Wandung des Tragkörpers angeordnet.

Für ein ledigliches Abstützen der Stützrollen an den Innenseiten der Schienen sind voneinander verschiedene Höhenlagen der Stützrollen nicht erforderlich. Sie dienen aber einer definierten Führung des Tragkörpers und damit des Wandelementes, da aufgrund der voneinander verschiedenen Höhenlagen eine Führung der Stützrollen möglich ist. Vorzugsweise sind jeweils zwei einander benachbarte Stützrollen in einer gleichen Höhenebene oberhalb der Wandung angeordnet.

Der Tragkörper ist quaderförmig ausgebildet, so dass er die parallelen Wandungen für die Laufrollen und die dritte Wandung für Stützrollen bereithält. Aufgrund seiner Quaderförmigkeit hat er dann noch weitere einander gegenüberliegende Wandungen, an denen gleichfalls Rollen angeordnet werden können. Diese Rollen sind Querrollen, sie ermöglichen ein Verschieben des Tragkörpers durch einen entsprechenden Durchbruch in der Schiene quer zu einer bisherigen Verfahrrichtung. Ein Wandelement kann beispielsweise von seinem ursprünglichen Anordnungsort in eine Richtung bis zu einem Endbereich des Schienensystems verfahren werden und dort quer aus der Schiene heraus in einem Bahnhofsabschnitt z.B. in einer parallelen Laufschiene abgestellt werden. Hierbei können mittels Leitblechen und Leitklötzen die Elemente entsprechend des Bedarfes gezielt verteilt werden. Das Verschieben des Tragkörpers mit dem daran angeordneten Wandelement erfolgt über die Querrollen. Bei der eigentlichen Verfahrung der Wandelemente innerhalb der Schienen haben die Querrollen keine Funktion.

Nach einer nächsten Weiterbildung der Erfindung ist jede Rolle mit einem Kugellager ausgerüstet. Die Rollen sind dadurch leichtläufig ausgebildet, wartungsarm und während ihres Betriebes geräuscharm.

Eine nächste Weiterbildung sieht vor, dass der Tragkörper an seiner Wandung mit den Stützrollen zumindest einen Vorsprung hat. Dieser Vorsprung steht vorzugsweise über die Stützrollen hinaus und kann bei einer Anordnung des Tragkörpers innerhalb der U-förmigen Schiene der U-Basis angenähert sein. Die Annäherung kann bis auf einen geringen Abstand erfolgen, so dass es nun nicht weiter möglich ist, das Wandelement mit dem Tragkörper innerhalb des Schienensystems anzuheben. Der Vorsprung bildet also einen Anhebeschutz für das Wandelement aus, so dass dessen sichere Führung besser gewährleistet ist.

Das mit dem Tragkörper in Verbindung stehende Aufhängeelement ist nach einer Weiterbildung der Erfindung mit Mitteln zum Anschlagen eines Wandelementes ausgerüstet. Auf geeignete Weise kann ein Wandelement an einem oder mehreren Tragkörpern angeordnet sein. Dabei kann nach einer weiteren Weiterbildung der Erfindung vorgesehen sein, dass das Aufhängeelement mit dem Tragkörper um eine vertikale Drehachse drehbar verbunden ist. Aufgrund dieser drehbaren Verbindung kann die Aufhängung des Wandelementes gegenüber dem Tragkörper verdreht werden, beispielsweise dann, wenn das Wandelement über eine Ecke des Schienensystems zu transportieren ist.

Erfindungsgemäß ist noch vorgesehen, dass das Schienensystem zumindest einen Bahnhofsabschnitt zum Aufnehmen der Wandelemente hat. Dabei werden die einzelnen Wandelemente mit Hilfe der Querrollen des Tragkörpers in die Bahnhofsabschnitte eingestellt, über die Dimensionierung von Eingangstoren der Bahnhofsabschnitte kann eine definierte Sortierung von Wandungsabschnitten erfolgen. Es wird verhindert, dass eine Überfüllung eines Bahnhofsabschnittes eintritt. In den Bahnhofsabschnitten können die Wandelemente auf geeignete Weise festgelegt werden, so dass sie auf einem Schiff auch bei stärkerem Seegang sicher fixiert sind.

Dabei kann nach einer Weiterbildung der Erfindung vorgesehen sein, dass das Schienensystem Abzweigweichen enthält, in denen Durchgänge für die Tragkörper mit den Stützrollen ausgebildet sind. Die Wandelemente werden über das Schienensystem bewegt. Dabei können mehrere Schienenabschnitte vorgesehen sein, auf die Wandelemente zu bringen sind. Ein Überführen eines Wandelementes von einem Schienenabschnitt auf einen anderen, zum Beispiel parallel verlaufenden Schienenabschnitt erfolgt über die vorgesehenen Abzweigweichen. Ein Tragkörper kann mit seinen Stützrollen durch eine Abzweigweiche geführt werden und von einem Schienenabschnitt auf einen anderen Schienenabschnitt gelangen.

Nach einer Weiterbildung ist dabei vorgesehen, dass ein Wandelement mit zwei Aufhängeelementen ausgerüstet ist, wobei der Abstand beider Aufhängeelemente und der Abstand zweier Abzweigweichen in ein und demselben Schienenabschnitt des Schienensystems gleich ist. Ein Wandelement kann soweit verschoben werden, bis seine beiden Aufhängeelemente mit ihren Tragkörpern auf Höhe der Abzweigweichen angeordnet sind. Dann kann das Wandelement quer zum Verlauf des Schienenabschnittes über die Abzweigweichen in einen anderen Schienenabschnitt geführt werden.

Eine nächste Weiterbildung der Erfindung sieht dafür vor, dass den Abzweigweichen Leitelemente zum Zurückhalten von in einer definierten Höhenlage angeordneten Stützrollen zugeordnet sind. Mit diesen Leitelementen wird erreicht, dass nicht jedes Aufhängelement durch jede Abzweigweiche geführt werden kann. Vielmehr ist eine Selektion ermöglicht, welches Aufhängelement durch welche Abzweigweiche geführt werden kann. Dieser Selektion beziehungsweise Auswahl erfolgt anhand der voneinander verschiedenen Höhenlagen der Stützrollen an dem Tragkörper. Bestimmte niedrig angeordnete Stützrollen können ein Leitelement passieren, während höher angeordnete Stützrollen von dem Leitelemente zurückgehalten werden. Daher kann erreicht werden, dass ein Aufhängeelement und damit ein bestimmter Abschnitt des daran befestigten Wandelementes durch eine Abzweigweiche geführt wird und das zweite Aufhängeelement desselben Wandelementes nicht durch diese Abzweigweiche geführt wird. Damit sind definierte Bewegungen von Wandelementen insbesondere zum Abstellen in Bahnhofsabschnitten ermöglicht.

Es können mehrere Bahnhöfe hintereinander vorgesehen sein, in die die Elemente sortiert einfahren, je nachdem, wie die Stützrollen und Leitelemente ausgelegt sind. Am Ende einer Laufschiene für ein Wandelement oder auch am Ende eines Bahnhofsbereiches kann in die Laufschiene ein Sperrelement eingebracht sein. Bei diesem Sperrelement kann es sich beispielsweise um einen Klotz handeln. Das Einbringen erfolgt vorzugsweise in der Weise, dass das Wandelement mit dem Tragkörper im Bereich dieses Endelementes nicht angehoben werden kann.

Zur Ausbildung der Erfindung ist noch vorgesehen, dass das Schienensystem zwei hintereinander oder gegenüber befindliche Bahnhofsabschnitte zum Aufnehmen der Wandelemente hat. Dabei werden die einzelnen Wandelemente mit Hilfe der Querrollen des Tragkörpers in die Bahnhofsabschnitte eingestellt, über die Dimensionierung von Eingangstoren der Bahnhofsabschnitte sowie die Anordnung von Leitelementen und Leitzklötzen kann eine definierte Sortierung von Wandabschnitten erfolgen. Es wird verhindert, dass eine Überfüllung eines Bahnhofsabschnittes eintritt. In den Bahnhofsabschnitten können die Wandelemente auf geeignete Weise festgelegt werden, so dass sie auf einem Schiff auch bei stärkerem Seegang sicher fixiert sind.

Die Leitelemente sind dabei vorzugsweise als Leitprofile ausgebildet.

Dabei kann noch vorgesehen sein, dass das Schienensystem in Kreisform gebogen wird. Die Elemente können im ausgefahrenen Zustand folgende Wandform bilden:
a) Bei geraden Elementen bilden die einzelnen Segmente zusammen eine segmentierte runde Wand,
b) bei gebogenen Elementen wird eine runde Wand erzeugt.

Bevorzugt können aus dem runden Schienensystem die Elemente in einen Bahnhof gefahren werden. Aus dem runden Schienensystem können die Elemente über Querschienen aber auch in ein daneben befindliches rundes Schienensystem verfahren werden und/oder in ein daneben befindliches gerades Schienensystem über Querschienen verfahren werden.

Ein Ausführungsbeispiel der Erfindung, aus dem sich weitere erfinderische Merkmale ergeben, ist in der Zeichnung dargestellt. Es zeigen:
- Figur 1:: eine perspektivische Teilansicht eines Deckenbereiches, dem ein Schienensystem einer erfindungsgemäßen Anordnung zugeordnet ist;
- Figur 2:: eine Seitenansicht des Deckenbereiches gem. Figur 1;
- Figur 3:: eine perspektivische Ansicht eines Bauteils der Anordnung gem. Figuren 1 und 2;
- Figur 4:: eine perspektivische Ansicht der erfindungsgemäßen Anordnung;
- Figur 5 bis Figur 5":: eine Draufsicht auf ein Schienensystem der erfindungsgemäßen Anordnung währen der Verschiebung eines Wandelementes;
- Figur 6:: eine maßstäblich vergrößerte Darstellung der Einzelheit VI in Figur 5;
- Figur 7:: eine maßstäblich vergrößerte Ansicht der Einzelheit VII in Figur 5';
- Figur 8 bis Figur 8‴:: eine Draufsicht auf ein weiteres Schienensystem der erfindungsgemäßen Anordnung während der Bewegung eines Wandelementes;
- Figur 9:: eine maßstäblich vergrößerte Darstellung der Einzelheit IX in Figur 8;
- Figur 10:: feine maßstäbliche vergrößerte Darstellung der Einzelheit X in Figur 8';
- Figur 11:: eine Draufsicht auf einen Abschnitt eines Schienensystems der erfindungsgemäßen Anordnung und
- Figuren 12 und 13:: Draufsichten auf Bahnhofsabschnitte der erfindungsgemäßen Anordnung.

Die erfindungsgemäße Anordnung in Figur 1 ist einer Raumwand 1, hier einer Decke, zugeordnet. Die Anordnung umfasst ein Schienensystem, Figur 1 zeigt den Abschnitt einer Schiene 2. Die Schiene 2 hat einen U-förmigen Querschnitt, die freien Enden 3 der U-Schenkel sind nach innen abgewinkelt. Im Inneren der Schiene 2 ist ein Tragkörper 4 aufgenommen. Der Tragkörper 4 ist Teil eines Aufhängeelements 5 für ein Wandelement 7, siehe Figur 4. Das Aufhängeelement 5 ist durch einen Deckenschlitz in der Decke 6 geführt und mit einem Wandelement 7 (siehe Figur 4) verbindbar.

Figur 1 zeigt noch, dass an dem in der Schiene 2 aufgenommenen Tragkörper 4 Rollen angeordnet sind.

Diese Rollen umfassen in Figur 2 erkennbare Laufrollen 8. Der Tragkörper 4 ist quaderförmig ausgebildet, an einander gegenüberliegenden, zueinander parallelen Wandungen des Tragkörpers 4 sind diese Laufrollen 8 jeweils angeordnet. Der Tragkörper 4 steht mit diesen Laufrollen 8 auf den freien Enden 3 der Schiene 2 auf, so dass ein über das Aufhängeelement 5 mit dem Tragkörper 4 verbundenes Wandelement 7 über die Laufrollen 8 in der Schiene 2 verfahrbar ist. An der in Figur 2 oberen Wandung des Tragkörpers 4 sind Stützrollen 9 angeordnet. Diese Stützrollen 9 sind an die Innenseiten der U-Schenkel der Schiene 2 angelegt und stützen den Tragkörper 4 gegen die Innenseite der Schiene 2 ab.

An dem Tragkörper 4 sind noch an einander gegenüberliegenden Wandungen Querrollen 10 angeordnet. Mit diesen Querrollen 10 kann ein Tragkörper 4 aus der Schiene 2 heraus quer zur eigentlichen Verfahrrichtung herausgeschoben werden, beispielsweise zum Abstellen in einem Bahnhofsabschnitt 14, siehe Figur 4.

An dem Tragkörper 4 ist noch im Bereich der Stützrollen 9 ein Vorsprung 11 angeordnet. Dieser Vorsprung 11 ist bis unmittelbar an die U-Basis der Schiene 2 geführt, er bildet einen Anschlag aus, wenn das Wandelement 7 und damit das Aufhängeelement 5 und der Tragkörper 4 beispielsweise bei Seegang angehoben werden. Die Schiene 2 ist dabei an einer Fundamentplatte 12 angeordnet.

Figur 3 zeigt den Tragkörper 4 mit den verschiedenen Rollen 8, 9, 10 und dem Vorsprung 11. Es ist erkennbar, dass vier Stützrollen 9 vorgesehen sind, mit denen der Tragkörper 4 sicher im Inneren der Schiene 2 geführt werden kann. Die Laufrollen 8 sowie die Querrollen 10 und die Stützrollen 9 sind jeweils mit Kugellagern ausgerüstet.

Figur 4 zeigt eine erfindungsgemäße Anordnung mit einem längserstreckten und einem rechten Winkel in seinem Verlauf aufweisenden Schienensystem 13. In diesem Schienensystem 13 sind mehrere Wandelemente 7 verfahrbar und sind sieben Wandelemente 7 an vorbestimmten Positionen fixiert worden. Das in dieser Figur 4 ganz rechts dargestellte Wandelement 7' befindet sich in einem Bahnhofsabschnitt 14. Hier können die einzelnen Wandelement 7 stapelweise abgestellt und festgelegt werden, so dass die in Figur 4 noch ausgebildete Raumwand vollständig entfernbar ist.

Die Ansicht des Schienensystems 13 zeigt mehrere miteinander verbundene Schienenabschnitte. In einem Schienenabschnitt 15 ist eine Wandelement 7 verschieblich aufgenommen. Dieses Wandelement 7 war zuvor in einem Schienenabschnitt 16 angeordnet, aus diesem wurde es über Abzweigweichen 17 entlang der Pfeile 18 auf den Schienenabschnitt 15 parallel verschoben. Entlang des Schienenabschnitts 15 kann das Wandelement 7 dann in die in Figur 5 gezeigte Schiebestellung verschoben werden. Dabei passiert der in Figur 6 gezeigte Tragkörper 4 mit Stützrollen 9 im Bereich einer Abzweigweiche. Der Tragkörper 4 an der in Figur 5 rechten Kante des Wandelementes 7 soll auf den Schienenabschnitt 15 verbleiben. Im Bereich der Abzweigweiche ist ein Leitprofil 18 angeordnet, dass die höher oberhalb des Tragkörpers 4 angeordneten Stützrollen 9 führt und zurückhält.

In Figur 5' ist das Wandelement 7 durch eine weitere Parallelverschiebung bereits in den Schienenabschnitt 19 überführt worden. Auch diesem Überführen dienen wieder Abzweigweichen 17. Figur 5" zeigt das weitere Verschieben des Wandelementes 7 im Schienenabschnitt 19, die in Figur 7 gezeigte Einzelheit offenbart erneut ein Leitprofil 18, das Stützrollen 9 zurückhält. Die Tragkörper 4 an einem Wandelement 7 sind voneinander verschieden. Dadurch fahren die Wandelemente 7 bei ihrem parallelen Verschieben nicht in den falschen Bahnhofsabschnitt 14.

Auch das Schienensystem 13 in Figuren 8 bis 8‴ hat wieder voneinander verschiedene Schienenabschnitte 15, 16 und 19. Ein Wandelement 7 wird vom Schienenabschnitt 15 über den Schienenabschnitt 16 in den Schienenabschnitt 19 überführt. Figuren 9 und 10 zeigen Leitklötze 20, an denen höher positionierte Stützrollen 9 anschlagen und entlangrollen können. Das Aufhängeelement für das Wandelement 7 ist mit dem Tragkörper 4 um eine vertikale Achse drehbar verbunden. Daher können die Tragkörper 4 mit den Rollen gegenüber dem Wandelement 7 verdreht werden und ein schräges Ausrichten des Wandelementes 7 in Bezug auf die einzelnen Schienenabschnitte 15, 16, 19 ermöglichen. Das Wandelement 7 wird ausgehend von Figur 8 bis in den Schienenabschnitt 19 überführt. Figur 8‴ zeigt, dass ein weiteres Wandelement 7 bereitsteht, den vorbezeichneten Verfahrweg zu absolvieren. Der Schienenabschnitt 19 hat dabei eine Ausbuchtung 21, durch die das Wandelement 7 geführt wird. Diese Ausbuchtung ist den vorhandenen Winkelverhältnissen geschuldet, um Klemmungen der Rollen der Tragkörper auf dem Weg des Wandelementes 7 zu verhindern.

Auch Figur 11 zeigt ein Schienensystem 13 mit Schienenabschnitten 15,16. Über die Schienenabschnitte 15, 16 werden wir Wandelemente 7 verschoben, ein Wandelement ist dabei während seiner Überführung über eine orthogonale Ecke aus dem Schienenabschnitt 15 in den Schienenabschnitt 16 gezeigt. Diese Führung ist aufgrund der drehbaren Verbindung zwischen Aufhängeelement 5 und Tragkörper 4 ermöglicht.

Figur 12 zeigt einen Bahnhofsabschnitt 14 für Wandelemente 7. Diese können aus dem Schienenabschnitt 15 heraus quer in den Bahnhofsabschnitt 7 eingeführt werden. Die Zuordnung der Wandelemente 7 erfolgt über die Stützrollen 9 und deren Höhe sowie Leitprofile 18 und die Ausbildung der Durchbrüche in den Schienenabschnitten 15, 16. Im Schienenabschnitt 15 verbleiben dabei noch zwei Wandelemente 7, so dass eine raumsparende Anordnung aller Wandelemente 7 erreicht ist. Die Wandelemente 7 werden während ihrer Lagerung in den Bahnhofsabschnitten 14 sowie in dem Schienenabschnitt 15 festgelegt.

Figur 13 zeigt schließlich, dass Wandelemente 7 auf einen gebogenen Verlauf nehmen können. In diesem Fall ist das Wandelement 7 mit drei Tragkörpern jeweils ausgerüstet um die Stabilität der Aufhängung der Wandelemente 7 im Schienensystem 13 zu erhöhen. Die beiden in jedem Wandelement 7 außenliegenden Tragkörper mit den Rollen sind im Gegensatz zu den geraden Wandelementen 7 etwas nach innen in das Wandelement 7 hinein versetzt, um ein vertikales Auspendeln am Schienensystem 13 hängend aufgenommen Wandelemente 7 zu ermöglichen. Auch für die gebogenen Wandelemente 7 ist ein Bahnhofsabschnitt 14 vorgesehen, weitere Wandelemente 7 verbleiben im Schienenabschnitt 15.

## Patentansprüche

1. Schienensystem zumindest einer Bordwand oder einer Deckshauswand auf einem Schiff, mit Wandelementen, die verfahrbar an dem Schienensystem gehalten sind, wobei das Schienensystem Schienen mit einem U-förmigen Querschnitt hat, wobei die freien Enden der U-Schenkel nach innen etwa rechtwinkelig abgewinkelt sind und wobei jedes Wandelement mit zumindest einem Aufhängeelement versehen ist, das einen Tragkörper hat, dessen Weite geringer als der Innenquerschnitt der Schienen ist und der mit Laufrollen ausgerüstet ist und wobei der Tragkörper zwei parallel zueinander ausgerichtete Wandungen hat und dass jeweils eine Laufrolle an diesen Wandungen angeordnet ist, wobei der Tragkörper (4) quaderförmig ausgebildet ist und wobei am Tragkörper (4) zusätzlich an einander gegenüberliegenden Wandungen auf Höhe der Laufrollen (8) jeweils eine Querrolle (10) angeordnet ist und wobei das Schienensystem (13) zumindest einen Bahnhofsabschnitt (14) zum Aufnehmen der Wandelemente (7) hat,
**dadurch gekennzeichnet,**
**dass** an einer dritten Wandung des Tragkörpers (4) zumindest zwei über den Tragkörper (4) hinaus vorstehende Stützrollen (9) angeordnet sind, dass die Stützrollen (9) am Tragkörper (4) an einer dem Wandelement (7) gegenüberliegenden dritten Wandung angeordnet sind, und dass die Stützrollen (9) an dem Tragkörper (4) in voneinander verschiedenen Höhenebenen oberhalb der Wandung angeordnet sind.

2. Schienensystem nach Anspruch 1, **dadurch gekennzeichnet, dass** die Schienen (2) mit Befestigungsmitteln zum Anordnen an zumindest einer Raumwand (1), vorzugsweise an einer Raumdecke, versehen sind.

3. Schienensystem nach Anspruch 1, **dadurch gekennzeichnet, dass** jeweils zwei einander benachbarte Stützrollen (9) in einer gleichen Höhenebene oberhalb der Wandung angeordnet sind.

4. Schienensystem nach einem der vorhergehenden Ansprüche, **dadurch gekennzeichnet, dass** jede Rolle (8, 9, 10) mit einem Kugellager ausgerüstet ist.

5. Schienensystem nach einem der vorhergehenden Ansprüche, **dadurch gekennzeichnet, dass** der Tragkörper (4) an seiner Wandung mit den Stützrollen (9) zumindest einen Vorsprung (11) hat.

6. Schienensystem nach einem der vorhergehenden Ansprüche, **dadurch gekennzeichnet, dass** das Aufhängeelement (5) Mittel zum Anschlagen eines Wandelementes (7) hat.

7. Schienensystem nach Anspruch 6, **dadurch gekennzeichnet, dass** das Aufhängeelement (5) mit dem Tragkörper (4) um eine vertikale Drehachse drehbar verbunden ist.

8. Schienensystem nach einem der vorhergehenden Ansprüche, **dadurch gekennzeichnet, dass** der Bahnhofsabschnitt zum Schienensystem (13) parallel verlaufende Schienenabschnitte (15,16,19) umfasst.

9. Schienensystem nach einem der Ansprüche 1 bis 8, **dadurch gekennzeichnet, dass** das Schienensystem (13) Abzweigweichen (17) enthält, in denen Durchgänge für die Tragkörper (4) mit den Stützrollen (9) ausgebildet sind.

10. Schienensystem nach Anspruch 9, **dadurch gekennzeichnet, dass** ein Wandelement (7) mit zwei Aufhängelementen (5) ausgerüstet ist, wobei der Abstand beider Aufhängeelemente (5) zueinander und der Abstand zweier Abzweigweichen (17) in einem Schienenabschnitt (15,16,19) zueinander jeweils gleich ist.

11. Schienensystem nach Anspruch 9 oder 10, **dadurch gekennzeichnet, dass** den Abzweigweichen Leitelemente zum Zurückhalten von in einer definierten Höhenlage angeordneten Stützrollen (9) zugeordnet sind.

12. Schienensystem nach Anspruch 11, **dadurch gekennzeichnet, dass** die Leitelemente Leitprofile (18) sind.

## Claims

1. Rail system of at least one onboard wall or one deckhouse wall on a ship, having wall elements, which are moveably held on the rail system, wherein the rail system has rails with a U-shaped cross section, wherein the free ends of the U-legs are angled inwards approximately at right angles and wherein each wall element is provided with at least one suspension element, which has a support body, the width of which is less than the internal cross section of the rails and which is equipped with rollers and wherein the support body has two walls aligned parallel to each other and that respectively one roller is arranged on these walls, wherein the support body (4) is cuboid-shaped and wherein a transverse roller (10) is additionally arranged on the support body (4) on mutually opposite walls at the level of the rollers (8) in each case and wherein the rail system (13) has at least one station section (14) for receiving the wall elements (7),
**characterized in that** at least two support rollers (9) protruding beyond the support body (4) are arranged on a third wall of the support body (4), **in that** the support rollers (9) are arranged on the support body (4) on a third wall opposite the wall element (7), and **in that** the support rollers (9) are arranged on the support body (4) at differing height levels above the wall.

2. Rail system according to Claim 1, **characterized in that** the rails (2) are provided with fastening means for arrangement on at least one room wall (1), preferably on a room ceiling.

3. Rail system according to Claim 1, **characterized in that** two adjacent support rollers (9) are respectively arranged at a same height level above the wall.

4. Rail system according to one of the preceding claims, **characterized in that** each roller (8, 9, 10) is equipped with a ball bearing.

5. Rail system according to one of the preceding claims, **characterized in that** the support body (4) has at least one projection (11) on its wall with the support rollers (9).

6. Rail system according to one of the preceding claims, **characterized in that** the suspension element (5) has means for attaching a wall element (7).

7. Rail system according to Claim 6, **characterized in that** the suspension element (5) is rotatably connected to the support body (4) about a vertical axis of rotation.

8. Rail system according to one of the preceding claims, **characterized in that** the station section comprises rail sections (15, 16, 19) running parallel to the rail system (13).

9. Rail system according to one of Claims 1 to 8, **characterized in that** the rail system (13) contains branching points (17), in which passages are formed for the support bodies (4) with the support rollers (9) .

10. Rail system according to Claim 9, **characterized in that** a wall element (7) is equipped with two suspension elements (5), wherein the distance of both suspension elements (5) from, each other and the distance of two branching points (17) in a rail section (15, 16, 19) from each other is the same in each case.

11. Rail system according to Claim 9 or 10, **characterized in that** guide elements to retain support rollers (9) arranged at a defined height position are assigned to the branching points.

12. Rail system according to Claim 11, **characterized in that** the guide elements are guide profiles (18).

## Revendications

1. Système à rails d'au moins un bordé ou d'une paroi de rouf sur un navire, avec des éléments de paroi, qui sont maintenus mobiles sur le système à rails, sachant que le système à rail possède des rails avec une section en forme de U, sachant que les extrémités libres de la branche en U sont courbées vers l'intérieur à peu près à angle droit et sachant que chaque élément de paroi est doté d'au moins un élément de suspension, qui possède un corps porteur, dont la largeur est plus faible que la section intérieure des rails et qui est équipé de galets de roulement et sachant que le corps porteur possède deux cloisons orientées parallèlement l'une à l'autre et qu'un galet de roulement est respectivement disposé sur ces cloisons, sachant que le corps porteur (4) est constitué de forma parallélépipédique et sachant que sur le corps porteur (4) est disposé en plus respectivement un galet transversal (10) à hauteur des galets de roulement (8) sur les cloisons opposées l'une à l'autre et sachant que le système à rails (13) possède au moins une section de regroupement (14) pour recevoir les éléments de paroi (7),
**caractérisé en ce qu'**
au moins deux galets de support (9) dépassant sur le corps porteur (4) sont disposés sur une troisième cloison du corps porteur (4), **en ce que** les galets de support (9) sont disposés sur le corps porteur (4) sur une troisième cloison opposée à l'élément de paroi (7) et **en ce que** les galets de support (9) sont disposés sur le corps porteur (4) au-dessus de la cloison à des niveaux de hauteur différents l'un de l'autre.

2. Système à rails selon la revendication 1, **caractérisé en ce que** les rails (2) sont munies de moyens de fixation pour la mise en place sur au moins une cloison de local (1), de préférence sur un plafond.

3. Système à rails selon la revendication 1, **caractérisé en ce que** deux galets de support (9) voisins l'un de l'autre sont respectivement disposés à un niveau de hauteur identique au-dessus de la cloison.

4. Système à rails selon l'une quelconque des revendications précédentes, **caractérisé en ce que** chaque galet (8, 9, 10) est doté d'un roulement à billes.

5. Système à rails selon l'une quelconque des revendications précédentes, **caractérisé en ce que** le corps porteur (4) possède au moins une saillie (11) sur sa cloison avec les galets de support (9).

6. Système à rails selon l'une quelconque des revendications précédentes, **caractérisé en ce que** l'élément de suspension (5) possède des moyens pour accrocher un élément de paroi (7).

7. Système à rails selon la revendication 6, **caractérisé en ce que** l'élément de suspension (5) est relié au corps porteur (4) pouvant tourner autour d'un axe de rotation vertical.

8. Système à rails selon l'une quelconque des revendications précédentes **caractérisé en ce que** la section de regroupement vers le système à rails (13) comprend des tronçons de rails passant parallèlement (15, 16, 19).

9. Système à rails selon l'une quelconque des revendications 1 à 8, **caractérisé en ce que** le système à rails (13) contient des aiguillages de bifurcation (17), dans lesquels sont constitués des passages pour les corps porteurs (4) avec les galets de support (9).

10. Système à rails selon la revendication 9, **caractérisé en ce qu'**un élément de paroi (7) est équipé de deux éléments de suspension (5), sachant que la distance des deux éléments de suspension (5) entre eux et la distance de deux aiguillages de bifurcation (17) dans un tronçon de rails (15, 16, 19) l'un par rapport à l'autre est respectivement identique.

11. Système à rails selon la revendication 9 ou 10, **caractérisé en ce que** des éléments conducteurs destinés à retenir des galets d'appui (9) disposés à une position en hauteur définie sont attribués aux aiguillages de bifurcation.

12. Système à rails selon la revendication 11, **caractérisé en ce que** les éléments conducteurs sont des profilés conducteurs (18).
